# EUROPÄISCHE PATENTSCHRIFT

(11) **EP 1 160 399 B1**
(45) Veröffentlichungstag und Bekanntmachung des Hinweises auf die Patenterteilung: **16.11.2005**
(21) Anmeldenummer: 01105966.4
(22) Anmeldetag: 10.03.2001
(51) Int. Cl.: E05B 47/00

(54) **Elektrisch betätigbares Schloss**
Electrically actuated lock
Serrure commandée électriquement

(30) Priorität: 30.05.2000 EP 00710006
(43) Veröffentlichungstag der Anmeldung: 05.12.2001
(73) Patentinhaber: Steinbach & Vollmann GmbH & Co. KG, 42579 Heiligenhaus (DE)
(72) Erfinder: Altenburg, Peter, 42549 Velbert (DE)
(74) Vertreter: Stenger, Watzke & Ring

(56) Entgegenhaltungen:
- EP-A- 0 779 402
- DE-A- 3 806 422
- GB-A- 2 313 148
- US-A- 4 132 439
- US-A- 4 807 455
- US-A- 5 149 157

## Beschreibung

Die Erfindung betrifft ein elektrisch betätigbares Schloß, mit einem in einem Schloßgehäuse geführten, mittels eines elektrischen Antriebs betätigbaren Riegel sowie einer dem elektrischen Antrieb überlagerten, mechanisch arbeitenden Notentriegelung für den Riegel, wobei die Notentriegelung mittels einer elektrisch betätigbaren Sperreinrichtung sperrbar ist.

Bereits bekannt geworden ist ein solches Schloß aus der DE 38 06 422 A1. Das hier beschriebene Schloß, das in Sicherheitsbereichen zur Anwendung kommen kann, verfügt über einen in dem Schloßgehäuse geführten Riegel, dessen Betätigung über ein in dem Schloßgehäuse integrierten elektrischen Antrieb erfolgt. Bei einem solchen Schloß würde ein Stromausfall oder ein elektrischer Defekt zu einer Passivschaltung führen, das Schloß wäre nicht mehr betätigbar. Um einer autorisierten Person in einem Notfall, z.B. im Falle eines Brandes, gleichwohl ein vollständiges Öffnen des Schlosses zu ermöglichen, ist eine dem elektrischen Antrieb des Schlosses überlagerte, mechanisch arbeitende Notentriegelung für den Riegel vorgesehen.

Problematisch bei einer solchen Notentriegelung ist die theoretisch bestehende Gefahr, daß sich eine unberechtigte Person Gewalt über den Schlüssel für die Notentriegelung verschafft und unbefugt das Schloß oder, falls es sich um mehrere gleichartige Schlösser handelt, sämtliche Schlösser öffnet. Aus diesem Grunde ist die Notentriegelung mittels eines elektrisch betätigbaren Sperreinrichtung sperrbar.

Der Erfindung liegt die **Aufgabe** zugrunde, das aus dem Stand der Technik vorbekannte Schloß konstruktiv zu verbessern.

Zur **Lösung** dieser Aufgabe wird vorgeschlagen ein elektrisch betätigbares Schloß, mit einem in einem Schloßgehäuse geführten, mittels eines elektrischen Antriebs betätigbaren Riegel sowie einer dem elektrischen Antrieb überlagerten, mechanisch arbeitenden Notentriegelung für den Riegel, wobei die Notentriegelung mittels einer elektrisch betätigbaren Sperreinrichtung sperrbar ist, dadurch gekennzeichnet, daß Bestandteil der Notentriegelung ein Schließwerk ist, und daß durch die Sperreinrichtung das Schließwerk oder Teile davon sperrbar sind.

In Fällen, in denen sich eine unberechtigte Person des Schlüssels für die Notentriegelung ermächtigt, kann diese mittels der elektrisch betätigbaren Sperreinrichtung vorsorglich gesperrt werden, wobei erfindungsgemäß vorgesehen ist, daß Bestandteil der Notentriegelung ein Schließwerk ist, wobei durch die Sperreinrichtung das Schließwerk oder Teile davon sperrbar sind.

Gemäß einer Ausgestaltung des erfindungsgemäßen Schlosses ist Bestandteil der Notentriegelung ein Schließwerk, wobei durch die Sperreinrichtung das Schließwerk oder Teile davon sperrbar sind.

Gemäß einer weiteren Ausgestaltung ist durch die Sperreinrichtung ein Notriegel sperrbar, der bei Betätigung des Schließwerks die Sperrzuhaltungen des Schließwerks mitnimmt.

Vorzugsweise ist Bestandteil der Sperreinrichtung ein elektrisch betätigbares Sperrelement, welches die Notentriegelung in einer ersten Stellung sperrt und in einer zweiten Stellung freigibt. Das Sperrelement kann z.B. durch einen Elektromagneten eintreibbar sein. Vorzugsweise handelt es sich bei dem Sperrelement um einen Sperrschieber mit Bewegungsrichtung quer zur Bewegungsrichtung des Notriegels.

Mit der Erfindung wird ferner vorgeschlagen, daß der Notriegel mit einem Mitnehmer in Eingriff steht, und daß der Mitnehmer mit einem in dem Schloßgehäuse gelagerten Betätigungsteil koppelbar ist, welches durch den elektrischen Antrieb betätigbar ist.

Zur Erzielung des mechanischen Eingriffes der Notentriegelung in das Betätigungsteil unabhängig von dessen jeweiliger Stellung ist eine bevorzugte Ausgestaltung des Schlosses gekennzeichnet durch einen federnd auf dem Mitnehmer angeordneten, formschlüssig mit dem Betätigungsteil koppelbaren Mitnehmerelement. Durch die federnde Anordnung des Mitnehmerelements auf den Mitnehmer entsteht eine Fangeinrichtung, die eine Kopplung zwischen Mitnehmer und Betätigungsteil unabhängig von der Stellung des Betätigungsteils herbeizuführen vermag.

Um sicherzustellen, daß nach dem Abziehen des für die Notentriegelung erforderlichen Schlüssels unmittelbar wieder eine Sperrung der Sperreinrichtung erfolgt, ist das Schließwerk vorzugsweise mit einem Verschlußsicherungselement gegen vorzeitiges Abziehen des Schlüssels versehen, wobei das Verschlußsicherungselement über ein mechanisches Übertragungsorgan mit dem Sperrelement im Sinne einer Sperrung der Notentriegelung koppelbar ist.

Um Manipulationen zu erkennen und Fehlsignale zu vermeiden, ist eine weitere Ausführungsform gekennzeichnet durch einen elektrischen Taster zur Erfassung der Betätigung des Schließwerks.

Beim Einsatz elektrisch betätigbarer Schlösser in Sicherheitsbereichen ist es wünschenswert, daß die Schlösser eine zweistufige Entriegelungsmöglichkeit aufweisen. In einer Vorentriegelung wird, vorzugsweise durch eine hierfür autorisierte Person, die Blockierstellung des Schlosses aufgehoben. Sodann ist es in einer zweiten Stufe möglich, die Falle des Schlosses ganz zurückzuziehen, um so die Tür zu öffnen. Nach dem mechanischen Grundprinzip arbeitende Sicherheitsschlösser mit diesen Eigenschaften sind bekannt. Um dieses Grundprinzip der doppelten Entriegelung auch bei einem elektrisch betätigbaren Schloß zu realisieren, weist eine bevorzugte Ausgestaltung des Schlosses folgende Merkmale auf:
- ein in dem Schloßgehäuse gelagertes, von einer Sperrstellung in eine Entsperrstellung betätigbares Sperrelement, welches das Schloß in der Sperrstellung gegen Öffnung blockiert,
- ein in dem Schloßgehäuse gelagertes Betätigungsteil, welches durch den elektrischen Antrieb über zwei Bewegungsbereiche mit tätigbar ist,
- eine erste Kopplungseinrichtung, welche das Betätigungsteil in dessen erstem Bewegungsbereich mit dem Sperrelement koppelt und
- eine zweite Kopplungseinrichtung, welche das Betätigungsteil in dessen zweitem Bewegungsbereich mit dem Riegel koppelt. Bestandteil des so weitergebildeten Schlosses ist daher ein Betätigungsteil, welches durch den elektrischen Antrieb des Schlosses über zwei definierte Bewegungsbereiche betätigbar ist. In dem ersten Bewegungsbereich wird das elektrisch angetriebene Betätigungsteil mittels einer ersten Kopplungseinrichtung mit einem Sperrelement gekoppelt, d.h. die Bewegung des Betätigungsteil führt zu einer definierten Bewegung des Sperrelements. Ferner ist eine zweite Kopplungseinrichtung vorgesehen, welche das Betätigungsteil in dessen zweitem Bewegungsbereich mit dem Riegel koppelt, wodurch dieser ausreichend weit in das Schloßgehäuse zurückgezogen werden kann, um das Aufschwenken der Tür zu ermöglichen.

Gemäß einer weiteren Ausgestaltung des erfindungsgemäßen Schlosses wird vorgeschlagen, daß das Sperrelement auf den Riegel wirkt, wobei das Sperrelement den Riegel in der Sperrstellung gegen Öffnen blockiert und in der Entsperrstellung freigibt. Bei dieser Ausgestaltung befindet sich das Sperrelement stets und vollständig innerhalb des Schloßgehäuses. Es übt daher nicht selbst die Funktion eines Riegels aus, sondern arbeitet als sekundäres Blockierelement, welches seinerseits den Riegel in der Sperrstellung gegen Öffnung blockiert. Vorteilhaft an dieser Ausgestaltung ist der einfache mechanische Aufbau, da in der Schließstellung des Schlosses ausschließlich der Riegel aus dem Schloßgehäuse herausragt. Hingegen befindet sich das Sperrelement stets vollständig und damit manipulationsgeschützt innerhalb des Schloßgehäuses.

Um die Notentriegelung nur hierfür autorisierten Personen, z.B. dem Aufsichtspersonal, zugänglich zu machen, ist die Notentriegelung vorzugsweise mittels des Schließwerks mit dem Betätigungsteil koppelbar. Das Schließwerk ist funktionell völlig eigenständig und insbesondere getrennt von den elektromotorischen Mitteln für Betätigungsteil und Riegel.

Das erfindungsgemäße Schloß kann zum Ein- und Ausschalten des elektrischen Antriebs sowie zur elektrischen Betätigung der Sperreinrichtung mit einer zentralen Steuer- und Kontrolleinheit verbunden sein, an die weitere, gleichartige Schlösser anschließbar sind. Auf diese Weise läßt sich von zentraler Stelle aus für jedes einzelne Schloß dessen Betriebsstellung überprüfen. Ferner lassen sich Manipulationen sofort feststellen.

Das Schloß kann mit einem in das Schloßgehäuse integrierten Profilzylinder für das Ein- und Ausschalten des elektrischen Antriebs versehen sein. Jedoch sind zur Verifizierung der Zugangsberechtigung auch andere Mittel denkbar, z.B. in das Schloßgehäuse integrierte Empfänger eines aus Sender und Empfänger zusammengesetzten Transpondersystems.

Zur Erzielung einer hohen Zuverlässigkeit auch bei einer Vielzahl parallel betriebener Schlösser einer umfangreichen Schließanlage werden in weiterer Ausgestaltung in dem Schloßgehäuse angeordnete Leistungskondensatoren zur Bereitstellung von elektrischer Energie oder zusätzlicher elektrischer Energie für den Antrieb vorgeschlagen. Auf diese Weise kann z. B. einer Überforderung der elektrischen Kapazität in solchen Fällen vorgebeugt werden, in denen alle oder ein Großteil der Schlösser der Schließanlage zugleich betätigt werden und daher gleichzeitig elektrische Energie benötigen. Mit Hilfe der Leistungskondensatoren ist ferner noch ein gewisser elektrischer Notbetrieb des jeweiligen Schlosses möglich, etwa im Falle eines Stromausfalls.

Anhand eines auf der Zeichnung dargestellten Ausführungsbeispieles der Erfindung werden nachfolgend weitere Einzelheiten und Vorteile erläutert. Auf der Zeichnung zeigen:
- Figur 1: Ein elektrisch betätigbares Sicherheitsschloß in Schnittdarstellung und
- Figur 2: Ein Blockschaltbild zu einer Prozessoreinheit des Schlosses.

Das elektrisch betätigbare Schloß befindet sich in einem kastenförmigen Schloßgehäuse 1 und ist mittels eines Stulpes 2 in einer Tür befestigbar. In dem Schloßgehäuse 1 ist auf gehäusefesten Führungszapfen 3 ein Riegel 4 horizontal gelagert. In üblicher Weise ragt ein Riegelkopf 5 des Riegels aus dem Stulp 2 des Schloßgehäuses heraus, sofern sich der Riegel 4 in seiner Schließstellung befindet. An dem Verriegelungsabschnitt 5 ist eine Fallenschräge 6 ausgebildet, da, wie nachfolgend noch näher beschrieben wird, der Riegel 4 bei dem beschriebenen Ausführungsbeispiel zugleich die Funktion einer Falle ausübt und er sich daher auch als "Riegelfalle" bezeichnen läßt.

Über weitere, gehäusefeste Führungszapfen 7 ist in dem Schloßgehäuse ferner ein Sperrelement 8 gelagert. Bei dem Ausführungsbeispiel kann das Sperrelement 8, geführt durch die Führungszapfen 7, eine Bewegung quer zu der Bewegung des Riegels 4 ausführen.

Über weitere gehäusefeste Führungszapfen 9 ist in dem Schloßgehäuse ferner ein Betätigungsteil 10 gelagert. Beim Ausführungsbeispiel kann das Betätigungsteil 10 eine translatorische Bewegung parallel zur Bewegungsrichtung des Riegels 4 ausführen. Auf der Zeichnung ist das Betätigungsteil 10, um dessen Form und Struktur besser hervortreten zu lassen, doppelt schraffiert eingezeichnet. Man erkennt, daß sich das Betätigungsteil 10 in einer Ebene oberhalb sowohl des Riegels 4, als auch des Sperrelementes 8 befindet. Das Betätigungsteil 10 ist entlang eines seiner Längsränder als Zahnstange 11 gestaltet, die mit dem letzten Zahnrad 12a eines weitere Zahnräder 12 aufweisenden Untersetzungsgetriebes kämmt. Das Getriebe steht im Kraftschluß mit einem Elektromotor 13, dessen Schneckenwelle 14 mit dem ersten Zahnrad 12 des Getriebes kämmt.

Der Elektromotor 13 befindet sich auf einem um eine gehäusefeste Schwenkachse 15 schwenkbaren Motorträger 16. In der in Figur 1 dargestellten Stellung des Motorträgers 16 greift die Schneckenwelle 14 des Elektromotors formschlüssig in die Zahnräder 12 des Untersetzungsgetriebes. Wird hingegen der Motorträger 16 im Uhrzeigersinn um die Schwenkachse 15 verschwenkt, führt dies zu einer Trennung des Kraftflusses zwischen Elektromotor 13 und Untersetzungsgetriebe und damit zu einer Trennung des Kraftflusses zwischen Elektromotor und dem Betätigungsteil 10.

Elektromotor 13, Riegel 4, Sperrelement 8 und Betätigungsteil 10 wirken wie folgt zusammen:

Aus der in Figur 1 dargestellten Schließstellung mit vollständig aus dem Schloßgehäuse herausgefahrenem Riegel 4 läßt sich der Riegel 4 zurückziehen, indem über entsprechende Ansteuerungssignale der Elektromotor 13 betätigt wird. Über das aus den Zahnrädern 12, 12a bestehende Getriebe erfolgt der Kraftfluß auf die Zahnstange 11 des Betätigungsteils 10, wodurch sich dieses in der Zeichnungsebene nach rechts bewegt. Über eine erste Kopplungseinrichtung 17 führt der erste Teil der Bewegung des Betätigungsteils 10 zu einer analogen Bewegung des Sperrelementes 8. Hierzu ist an dem Sperrelement 8 ein Zapfen 18 angebracht, der in eine Führung 19 des Betätigungsteils 10 eingreift. Die Führung 19 ist als Zwangsführung in Gestalt eines einmal schräg abgeknickten Langloches ausgeführt, dessen erster Bereich schräg sowohl zur Bewegungsrichtung des Betätigungsteils 10, als auch schräg zur Bewegungsrichtung des Sperrelementes 8 verläuft. Die Bewegung des Betätigungsteils 10 führt daher infolge des schrägen Abschnittes der Führung 19 zu einer auf der Zeichnung nach oben gerichteten Bewegung des Sperrelementes 8. Das Sperrelement 8 wird von seiner Sperrstellung in seine Entsperrstellung überführt. Letztere ist dadurch gekennzeichnet, daß ein Blockierelement 20 des Sperrelementes 8, welches zunächst in den Bewegungsbereich des Riegels 4 ragt und diesen daher blockiert, mit dem Sperrelement zurückgezogen wird und damit den Bewegungsbereich des Riegels 4 freigibt.

Über die Länge des voranstehend geschilderten ersten Bewegungsbereichs des Betätigungsteils 10 verharrt der Riegel 4 in seiner in Figur 1 dargestellten Ausgangsstellung. Erst nach Abschluß des ersten Bewegungsbereiches und der damit einhergehenden Aufgabe der Blockade des Blockierelementes 20 nimmt das Betätigungsteil 10 den Riegel 4 mit. Hierzu ist an der Unterseite des Betätigungsteils 10 ein Mitnehmer 21 befestigt, der sich gegen eine Mitnehmerfläche 22 des Riegels 4 bewegt. Erst nach Abschluß des ersten Bewegungsbereiches des Betätigungsteils 10 liegt dessen Mitnehmer 21 an der Mitnehmerfläche 22 an. Über den sich daran anschließenden zweiten Bewegungsbereich koppelt der Mitnehmer 21 sodann die Bewegung des Riegels 4 mit der gleich gerichteten Bewegung des Betätigungsteils 10 mit der Folge, daß der Riegel 4 vollständig zurückgezogen wird und die Tür aufschwenken kann. Mitnehmer 21 und Mitnehmerfläche 22 bilden daher eine zweite Kopplungseinrichtung 17a, die, anders als die erste Kopplungseinrichtung 17 zwischen Sperrelement 8 und Betätigungsteil 10, ausschließlich über den zweiten Bewegungsbereich des Betätigungsteils 10 aktiv wird. Über den ersten Bewegungsbereich des Betätigungsteils 10 wird daher der Riegel 4 entsperrt, wohingegen der durch die Feder 40a belastete Riegel über den zweiten Bewegungsbereich des Betätigungsteils 10 zurückgezogen wird. Der Antrieb für beide Bewegungsbereiche erfolgt über den Elektromotor 13, wobei dessen Ansteuerung jedoch für die beiden Bewegungsbereiche strikt getrennt erfolgt.

Zur Erfassung der Endstellungen des Sperrelements 8 und des Riegels 4 sind insgesamt vier Kontakte bzw. Taster vorgesehen. Taster 23 erfaßt die Sperrstellung des Sperrelements 8, Taster 24 dessen Endsperrstellung. Taster 25 erfaßt den Riegel 4 in dessen ausgefahrener und damit verriegelter Stellung, wohingegen Taster 26 jene Endstellung erfaßt, in der der Riegel maximal zurückgezogen ist.

Im oberen Teil des Schloßgehäuses 1 ist ein vorzugsweise handelsüblich gestalteter Profilzylinder 27 angeordnet. Dessen Nocken 27a wirkt auf einen weiteren Taster 28. Die Sicherung des Profilzylinders 27 erfolgt über eine Schraube 29, die mit ihrem Kopf 30 an dem Stulp 2 anliegt, während die Schraube selbst weit in das Schloßgehäuse 1 hineinragt und dort mit einem Gewinde 27b des Profilzylinders 27 verschraubt ist. Nahe am Ende der Schraube 29 befindet sich ein gehäusefestes Halteelement 27d für die Schraube sowie, ebenfalls fest in dem Schloßgehäuse 1, ein weiterer Taster 31, welcher das Ende der Schraube 29 detektiert. Wird also die Schraube 29 aus dem Gewinde 27b herausgedreht, führt dies bereits nach wenigen Umdrehungen zu einem Schaltkontakt am Taster 31, was damit zu einer Signalabgabe führt. Auf diese Weise wird Manipulationsversuchen entgegengewirkt, den Profilzylinder 27 zu entfernen.

Weitere Taster 32 erfassen, ob sich das Schloßgehäuse 1 innerhalb eines entsprechenden Ausschnittes der Tür befindet.

Die voranstehend beschriebene Betätigung des Riegels 4 erfolgt ausschließlich elektrisch über den Elektromotor 13. Um Fällen eines Ausfalls des Elektromotors, dessen Ansteuerung oder auch einem allgemeinen Stromausfall vorzubeugen, ist das Schloß mit einer mechanisch arbeitenden Notentriegelung 33 versehen. Diese besteht u. a. aus einem verschwenkbar in dem Schloßgehäuse 1 angeordneten, über ein Schließwerk 39 betätigbaren Mitnehmer 34 und einem federnd über Feder 40 auf dem Mitnehmer 34 angeordneten Mitnehmerelement 35. Das Mitnehmerelement 35 ist mit einem Fangzapfen 36 versehen, welcher in eine Aussparung 37 des Betätigungsteils 10 eingreifen kann.

Der mechanische Antrieb des Mitnehmers 34 erfolgt über das schlüsselbetätigbare Schließwerk 39, welches im unteren Teil des Schloßgehäuses 1 angeordnet ist und sich in üblicher Weise aus Sperrzuhaltungen und Schließzuhaltungen zusammensetzt. Durch Betätigung des Schließwerkes 39 mit dem entsprechenden Schlüssel läßt sich der Mitnehmer 34 um die gehäusefeste Schwenkachse 38 verschwenken, bis das unter Druck der Feder 40 stehende Mitnehmerelement 35 mit seinem Fangzapfen 36 in die Aussparung 37 des Betätigungsteils 10 einschnappt. Bei weiterer Bewegung des Mitnehmers 34 erfolgt dann eine zwangsweise Kopplung der translatorischen Bewegung des Betätigungsteils 10 mit der Drehbewegung des Mitnehmers 34. Infolge der federnden Lagerung des Mitnehmerelementes 35 auf dem Mitnehmer 34 ist sichergestellt, daß der Fangzapfen 36 in jedem Fall in die Aussparung 37 des Betätigungsteils 10 einschnappen kann, und zwar unabhängig von der Stellung, in der sich das Betätigungsteil 10 gerade befindet. Sobald über den Fangzapfen 36 der Formschluß zwischen Mitnehmer 34 und Betätigungsteil 10 hergestellt ist, läßt sich das Betätigungsteil 10 und damit auch der Riegel 4 vollständig bis zum Öffnen der Tür zurückziehen. Es ist also eine Notentriegelung selbst in solchen Fällen möglich, in denen eine elektrische Betätigung des Riegels nicht mehr möglich ist. Die Betätigung des Schließwerks 39 wird mittels eines Tasters 42 erfaßt.

Zur Reduzierung der mechanischen Kräfte bei der Betätigung der Notentriegelung 33 ist eine Entkoppelung des Elektromotors 13 vorgesehen. Hierzu ist der Mitnehmer 34 mit einer Betätigungsfläche versehen, die mit einem Nocken 41 des Motorträgers 16 zusammenwirkt. Wird mittels des Schließwerks 39 der Mitnehmer 34 in der bereits beschriebenen Weise verschwenkt, führt dies über den Nocken 41 auch zu einem Verschwenken des Motorträgers 16 um dessen Schwenkachse 15 und damit zu einer Entkoppelung des Elektromotors 13 von dem Getriebe 12, 12a sowie dem Betätigungsteil 10.

Um einem Mißbrauch im Fall eines unberechtigten Schlüssels für das Schließwerk 39 vorzubeugen, ist die Notentriegelung 33 mittels einer elektrisch betätigbaren Sperreinrichtung 43 sperrbar. Bestandteil der Sperreinrichtung ist ein Zapfen 44, mit dem sich eine Notriegelung 45 sperren läßt, die bei Betätigung des Schließwerks 39 die Sperrzuhaltungen des Schließwerks mitnimmt. Der Notriegel 45 ist eine auf gehäusefesten Führungszapfen 46 translatorisch gelagerte Platte, die Bestandteil des Schließwerks ist. Der Notriegel 45 ist mit einer Aussperrung 47 für den Zapfen 44 der Sperreinrichtung versehen. Befindet sich der Zapfen 44 in der Aussperrung 47 des Notriegels 45, kann der Notriegel nicht translatorisch bewegt werden. Dies führt dazu, daß die Notentriegelung 33 insgesamt blockiert ist, da der gesperrte Notriegel 45 nicht mehr den Mitnehmer 34, mit dem er gekoppelt ist, betätigen kann.

Das Ein- und Ausschalten der Sperreinrichtung 43 erfolgt durch einen Elektromagneten 48, dessen Anker 49 mit einem Sperrschieber 50 gekoppelt ist. Der Sperrschieber 50 führt eine translatorische Bewegung aus, die im rechten Winkel zu der translatorischen Bewegung des Notriegels 45 verläuft. Auf dem Sperrschieber 50 ist jener Zapfen 44 befestigt, der den Notriegel 45 zu blockieren vermag. Zur translatorischen Führung des Sperrschiebers 50 sind zwei gehäusefeste Führungszapfen 51 vorgesehen.

Wir der Elektromagnet 48 bestromt, so zieht er den Anker 49 an, wodurch der als Sperrelement dienende Sperrschieber 50 nach oben gezogen wird, und dessen Zapfen 44 den Notriegel 45 blockiert. Eine Freigabe des Notriegels 45, in dem der Zapfen 44 des Sperrschiebers 50 aus der Aussperrung 47 austritt, ist daher nur dann möglich, wenn der Elektromagnet 48 nicht bestromt ist.

Bestandteil der Notentriegelung 33 ist ferner ein plattenförmiges Verschlußsicherungselement 52, welches die Sperrzuhaltungen und Schließzuhaltungen des Schließwerks 39 nach oben hin abdeckt. Durch den Schlüsselloch-Schlitz 53 des Verschlußsicherungselements 52 ist sichergestellt, daß der Schlüssel erst dann abgezogen werden kann, wenn das Schließwerk wieder geschlossen ist. Hierzu ist das Verschlußsicherungselement 52 auf gehäusefesten Führungszapfen, u.a. den Führungszapfen 46, in senkrechter Richtung gelagert. Diese Lagerung führt dazu, daß das Verschlußsicherungselement 52 infolge seines Eigengewichts dazu tendiert, sich bei fehlender Betätigung nach unten abzusenken. Hierbei nimmt ein an dem Verschlußsicherungselement 52 befestigter Mitnehmerstift 54 den einen Arm eines als mechanisches Übertragungsorgan wirkenden Hebels 55 mit, dessen anderer Arm von unten gegen den Anker 47 des Elektromagneten 48 anliegt. Der Hebel 55 ist gehäusefest auf dem Zapfen 56 gelagert. Senkt sich daher das Verschlußsicherungselement 52 nach dem Abziehen des Schlüssels aufgrund seiner Schwerkraft ab, führt dies über den Mitnehmerstift 54 und den Hebel 55 zu einem Zurückschieben des Ankers 49 des in diesem Fall unbestromten Elektromagneten 48. Gleichzeitig wird, da Anker 49 und Sperrschieber 50 miteinander gekoppelt sind, der Sperrschieber 50 nach oben geschoben, wodurch dessen Zapfen 44 den Notriegel 45 wieder blockiert. Auf diese Weise ist daher beim Abziehen des Schlüssels sichergestellt, daß anschließend die Notentriegelung gesperrt ist.

Zum Entsperren des Notriegels 45 wird der Elektromagnet 48 betätigt, wodurch dieser den Sperrschieber 50 hochzieht, und infolge dessen die daran ausgebildete Aussparung 47 den Zapfen 44 des Notriegels 45 freigibt.

Zur Steuerung des Schlosses befindet sich vorzugsweise im oberen Bereich des Schloßgehäuses 1 ein Microprozessor 60. Der Microprozessor 60 ist über eine Schnittstelle 61 mit einer zentralen Steuer- und Kontrolleinheit verbunden. Die zentrale Steuer- und Kontrolleinheit kann für ein ganzes Gebäude oder einen Flur einheitlich sein, in welchem Fall weitere, gleichartige Schlösser mit ihren Microprozessoren ebenfalls an die zentrale Steuer- und Kontrolleinheit angeschlossen sind. Der Microprozessor 60 ist ferner mit Eingängen für die Signale der bereits beschriebenen Taster 23, 24, 25, 26 zur Überwachung der Endstellungen des Sperrelements sowie des Riegels versehen. Vergleichbare Eingänge bestehen für die Signale der ebenfalls bereits beschriebenen Taster 31 und 32 und des Tasters 42 der Notentriegelung. Desweiteren können noch fakultativ zu belegende Eingänge vorhanden sein, z. B. zur Insassen-Verschlußkontrolle sowie zur Kontrolle des Ausbaus der Schlüssellochabdeckung, um auch in diesen Bereichen etwaige Manipulationen an dem Schloß sofort zu erkennen und an die zentrale Steuer- und Kontrolleinheit zu melden.

Die Spannungsversorgung 62 für Microprozessor 60 und Elektromotor 13 erfolgt zweistufig mit 5 Volt für die Steuerung und 12 Volt für den Motorantrieb. Im Blockschaltbild (Figur 2) ferner dargestellt ist eine Temperaturüberwachung 63 des Inneren des Schloßgehäuses, etwa zur Aufspürung eines Hantierens mit Feuerzeugen, sowie eine Anzeigevorrichtung 64. Diese Anzeigevorrichtung kann z. B. außen über der jeweiligen Tür angebracht werden, um eine schnelle optische Überprüfung zu ermöglichen, in welchem Betriebszustand sich das Schloß der jeweiligen Tür gerade befindet.

Bei Einsatz des elektrisch betätigbaren Schlosses im Rahmen einer ausgedehnten Schließanlage kann es zu Problemen bei der Stromversorgung kommen, wenn von der zentralen Steuer- und Kontrolleinheit aus sämtliche Schlösser gleichzeitig freigegeben werden. Die hierfür jeweils bereitzustellende Antriebsleistung für die Elektromotoren 13 für das Entsperren des Riegels 4 summiert sich zu relativ hohen Gesamtleistungen. Für solche Fälle, aber auch für Fälle eines kurzzeitigen Stromausfalls kann es von Vorteil sein, eine Notstromversorgung in Gestalt mehrerer Leistungskondensatoren 65 in das Schloßgehäuse 1 zu integrieren.

### Bezugszeichenliste

- 1: Schloßgehäuse
- 2: Stulp
- 3: Führungszapfen
- 4: Riegel
- 5: Riegelkopf
- 6: Fallenschräge
- 7: Führungszapfen
- 8: Sperrelement
- 9: Führungszapfen
- 10: Betätigungsteil
- 11: Zahnstange
- 12: Zahnrad
- 12a: Zahnrad
- 13: Elektromotor
- 14: Schneckenwelle
- 15: Schwenkachse
- 16: Motorträger
- 17: erste Kopplungseinrichtung
- 17a: zweite Kopplungseinrichtung
- 18: Zapfen
- 19: Führung
- 20: Blockierelement
- 21: Mitnehmer
- 22: Mitnehmerfläche
- 23: Taster
- 24: Taster
- 25: Taster
- 26: Taster
- 27: Profilzylinder
- 27a: Nocken
- 27b: Gewinde
- 27d: Halteelement
- 28: Taster
- 29: Schraube
- 30: Kopf
- 31: Taster
- 32: Taster
- 33: Notentriegelung
- 34: Mitnehmer
- 35: Mitnehmerelement
- 36: Fangzapfen
- 37: Aussparung
- 38: Schwenkachse
- 39: Schließwerk
- 40: Feder
- 40a: Feder für den Riegel
- 41: Nocken
- 42: Taster
- 43: Sperreinrichtung
- 44: Zapfen
- 45: Notriegel
- 46: Führungszapfen
- 47: Aussparung
- 48: Elektromagnet
- 49: Anker
- 50: Sperrschieber
- 51: Führungszapfen
- 52: Verschlußsicherungselement
- 53: Schlüsselloch-Schlitz
- 54: Mitnehmerstift
- 55: Hebel
- 56: Zapfen
- 60: Microprozessor
- 61: Schnittstelle zu zentraler Steuer- und Kontrolleinheit
- 62: Spannungsversorgung
- 63: Temperaturüberwachung
- 64: Anzeigen
- 65: Leistungskondensator

## Patentansprüche

1. Elektrisch betätigbares Schloß, mit einem in einem Schloßgehäuse (1) geführten, mittels eines elektrischen Antriebs (13) betätigbaren Riegel (4) sowie einer dem elektrischen Antrieb (13) überlagerten, mechanisch arbeitenden Notentriegelung (33) für den Riegel, wobei die Notentriegelung (33) mittels einer elektrisch betätigbaren Sperreinrichtung (43) sperrbar ist, **dadurch gekennzeichnet, daß** Bestandteil der Notentriegelung ein Schließwerk ist, und daß durch die Sperreinrichtung das Schließwerk oder Teile davon sperrbar sind.

2. Schloß nach Anspruch 1, **dadurch gekennzeichnet, daß** durch die Sperreinrichtung (43) ein Notriegel (45) sperrbar ist, der bei Betätigung des Schließwerks (39) die Sperrzuhaltungen des Schließwerks mitnimmt.

3. Schloß nach einem der Ansprüche 1 oder 2, **dadurch gekennzeichnet, daß** Bestandteil der Sperreinrichtung (43) ein elektrisch betätigbares Sperrelement (50) ist, welches die Notentriegelung (33) in einer ersten Stellung sperrt und in einer zweiten Stellung freigibt.

4. Schloß nach Anspruch 3, **dadurch gekennzeichnet, daß** das Sperrelement (50) durch einen Elektromagneten (48) antreibbar ist.

5. Schloß nach Anspruch 3 oder Anspruch 4, **dadurch gekennzeichnet, daß** das Sperrelement (50) ein Sperrschieber mit Bewegungsrichtung quer zur Bewegungsrichtung des Notriegels (45) ist.

6. Schloß nach einem der Ansprüche 2 bis 5, **dadurch gekennzeichnet, daß** der Notriegel (45) mit einem Mitnehmer (34) in Eingriff steht, und daß der Mitnehmer (34) mit einem in dem Schloßgehäuse (1) gelagerten Betätigungsteil (10) koppelbar ist, welches durch den elektrischen Antrieb (13) betätigbar ist.

7. Schloß nach Anspruch 6, **gekennzeichnet durch** einen federnd auf dem Mitnehmer (34) angeordneten, formschlüssig mit dem Betätigungsteil (10) koppelbaren Mitnehmerelement (35).

8. Schloß nach einem der Ansprüche 3 bis 5, **dadurch gekennzeichnet, daß** das Schließwerk (39) mit einem Verschlußsicherungselement (52) gegen vorzeitiges abziehen des Schlüssels versehen ist, und daß das Verschlußsicherungselement (52) über ein mechanisches Übertragungsorgan mit dem Sperrelement (50) im Sinne einer Sperrung der Notentriegelung (33) koppelbar ist.

9. Schloß nach einem der vorhergehenden Ansprüche, **gekennzeichnet durch** einen elektrischen Taster (42) zur Erfassung einer Betätigung des Schließwerks (39).

10. Schloß nach einem der vorangehenden Ansprüche, welches ferner aufweist:
- ein in dem Schloßgehäuse (1) gelagertes, von einer Sperrstellung in eine Endsperrstellung betätigbares Sperrelement (8), welches das Schloß in der Sperrstellung gegen Öffnung blockiert,
- ein in dem Schloßgehäuse (1) gelagertes Betätigungsteil (10), welches durch den elektrischen Antrieb (13) über zwei Bewegungsbereiche betätigbar ist,
- eine erste Kopplungseinrichtung (17), welche das Betätigungsteil (10) in dessen erstem Bewegungsbereich mit dem Sperrelement (8) koppelt und
- eine zweite Kopplungseinrichtung (17a), welche das Betätigungsteil (10) in dessen zweitem Bewegungsbereich mit dem Riegel (4) koppelt.

11. Schloß nach Anspruch 10, **dadurch gekennzeichnet, daß** das Sperrelement (8) auf den Riegel (4) wirkt, wobei das Sperrelement (8) den Riegel (4) in der Sperrstellung gegen Öffnen blockiert und in der Endsperrstellung freigibt.

12. Schloß nach Anspruch 10 oder Anspruch 11, **dadurch gekennzeichnet, daß** die Notentriegelung (32) mittels des Schließwerks (39) mit dem Betätigungsteil (19) koppelbar ist.

13. Schloß nach einem der Ansprüche 10 bis 12, **dadurch gekennzeichnet, daß** dieses zum Ein- und Ausschalten des elektrischen Antriebs (13) sowie zur elektrischen Betätigung der Sperreinrichtung (43) mit einer zentralen Steuer-und Kontrolleinheit verbunden ist, an die weitere, gleichartige Schlösser anschließbar sind.

14. Schloß nach einem der Ansprüche 10 bis 13, **dadurch gekennzeichnet, daß** dieses mit einem in das Schloßgehäuse (1) integrierten Profilzylinder (27) für das Ein- und Ausschalten des elektrischen Antriebs (13) versehen ist.

15. Schloß nach einem der Ansprüche 13 bis 14, **gekennzeichnet durch** in dem Schloßgehäuse (1) angeordnete Leistungskondensatoren (48) zur Bereitung von elektrischer Energie oder zusätzlicher elektrischer Energie für den Antrieb (13) sowie die elektrische Betätigung der Sperreinrichtung.

16. Schloß nach einem der Ansprüche 10 bis 15, **dadurch gekennzeichnet, daß** die erste Kopplungseinrichtung (17) zwei Abschnitte dergestalt aufweist, daß in dem ersten Abschnitt das Sperrelement (8) der Bewegung des Betätigungsteils (10) folgt, während in dem zweiten Abschnitt das Sperrelement (8) in seiner Stellung verharrt, wobei der erste Abschnitt jener ist, der ausgehend von der Sperrstellung des Sperrelements (8) zunächst durchlaufen wird, und daß die zweite Kopplungseinrichtung (17a) zwei Abschnitte dergestalt aufweist, daß in dem ersten Abschnitt der Riegel (4) in seiner Stellung verharrt, während in dem zweiten Abschnitt der Riegel (4) der Bewegung des Betätigungsteils (10) folgt, wobei der erste Abschnitt jener ist, der ausgehend von der blockierten Stellung des Riegels (4) zunächst durchlaufen wird.

17. Schloß nach einem der Ansprüche 10 bis 16, **dadurch gekennzeichnet, daß** unter Verzicht auf eine separate Falle der Riegel (4) zugleich die Falle des Schlosses ist und er an seinem aus dem Schloßgehäuse (1) ragenden Ende mit einer Fallenschräge (6) versehen ist.

## Claims

1. An electrically actuable lock including a latch (4), which is guided within a lock housing (1) and is actuable by means of an electric actuator (13) and a mechanically operating emergency unlocking device (33), superimposed on the electrical actuator (13), for the latch, the emergency unlocking device (33) being lockable by means of an electrically actuable blocking device (43), **characterised in that** a locking mechanism is a component of the emergency unlocking device and that the locking mechanism or components thereof are lockable by means of the locking device.

2. A lock as claimed in claim 1, **characterised in that** the emergency lock (45) is lockable by the blocking device (43), which emergency lock moves the tumblers of the locking mechanism when the locking mechanism (39) is actuated.

3. A lock as claimed in one of claims 1 or 2, **characterised in that** an electrically actuable blocking element (50), which locks the emergency unlocking device (33) in a first position and releases it in a second position, is a component of the blocking device (43).

4. A lock as claimed in claim 3, **characterised in that** the locking element (50) is actuable by means of an electromagnet (48).

5. A lock as claimed in claim 3 or 4, **characterised in that** the locking element (50) is a sliding stop with a direction of movement transverse to the direction of movement of the emergency latch (45).

6. A lock as claimed in one of claims 2 to 5, **characterised in that** the emergency latch (45) is in engagement with a carrier (34) and that the carrier (34) may be coupled to an actuating member (10) which is mounted in the lock housing (1) and is actuable by means of the electric actuator (13).

7. A lock as claimed in claim 6, **characterised by** a carrier element (35), which is resiliently arranged on the carrier (34) and may be coupled to the actuating member (10) in a form-locking manner.

8. A lock as claimed in one of claims 3 to 5 **characterised in that** the locking mechanism (39) is provided with a lock security member (52) preventing premature withdrawal of the key and that the lock security member (52) may be coupled by means of a mechanical transmission element to the blocking element (50) so as to lock the emergency unlocking device (33).

9. A lock as claimed in one of the preceding claims, **characterised by** an electric sensing device (42) for detection of the locking mechanism (39).

10. A lock as claimed in one of the preceding claims, which further includes:
a blocking element (8), which is mounted in a lock housing (1) and is actuable from a locked position into an end locked position and which locks the lock in the locked position against opening;
an actuating member (10) which is mounted in the lock housing (1) and is actuable by the electrical actuator (13) over two movement regions;
a first coupling device (17), which couples the actuating member (10) in its first movement region to the blocking element (8),
a second coupling device (17a), which couples the actuating member (10) in its second movement region, to the latch (4).

11. A lock as claimed in claim 10, **characterised in that** the blocking element (8) acts on the latch (4) whereby the blocking element (8) blocks the latch (4) in the locked position, against opening, and releases it in the end locked position.

12. A lock as claimed in claim 10 or 11, **characterised in that** the emergency unlocking device (32) may be coupled by means of the locking mechanism (39) to the actuating member (19).

13. A lock as claimed in one of claims 10 to 12, **characterised in that** it is connected to a central monitoring and control unit, to which further, similar locks are connectable, for the purpose of switching the electrical actuator (13) on and off and for electrically actuating the blocking device (43).

14. A lock as claimed in one of claims 10 to 13, **characterised in that** it is provided with a profiled cylinder (27) integrated into the lock housing (1) for switching the electrical actuator (13) on and off.

15. A lock as claimed in one of claims 13 to 14, **characterised by** power capacitors (48) disposed in the lock housing (1), for providing electrical energy or additional electrical energy for the actuator and the electrical actuation of the blocking device.

16. A lock as claimed in one of claims 10 to 15, **characterised in that** the first coupling device (17) has two sections such that, in the first section, the blocking element (8) follows the movement of the actuating member (10) whilst, in the second section, the blocking element (8) remains in its position, whereby the first section is that which is initially covered, starting from the locked position of the blocking element (8) and that the second coupling device (17a) has two sections such that, in the first section, the latch (4) remains in its position whilst, in the second section, the latch (4) follows the movement of the actuating member (10), whereby the first section is that which is firstly covered, starting from the locked position of the latch (4).

17. A lock as claimed in one of claims 10 to 16, **characterised in that**, with the omission of a separate bolt, the latch (4) is simultaneously the bolt of the lock, and it is provided at its end projecting out of the lock housing (1) with a bolt bevel (6).

## Revendications

1. Serrure commandée électriquement, avec un pêne dormant (4) actionnable au moyen d'une commande électrique (13) et guidé dans un boîtier de serrure (1), ainsi qu'avec un déverrouillage de secours (33) pour le pêne dormant à fonctionnement mécanique et superposé à la commande électrique (13), le déverrouillage de secours (33) pouvant être bloqué au moyen d'un dispositif de verrouillage (43) actionnable électriquement, **caractérisée en ce qu'**un organe de fermeture fait partie du déverrouillage de secours, et **en ce que** l'organe de fermeture ou des parties de celui-ci peuvent être bloqués par le dispositif de verrouillage.

2. Serrure selon la revendication 1, **caractérisée en ce qu'**un pêne dormant de secours (45), qui entraîne les gâchettes de verrouillage de l'organe de fermeture lors de l'actionnement dudit organe de fermeture (39), peut être bloqué par le dispositif de verrouillage (43).

3. Serrure selon l'une quelconque des revendications 1 ou 2, **caractérisée en ce qu'**un élément de verrouillage (50) actionnable électriquement, qui bloque le déverrouillage de secours (33) dans une première position et le débloque dans une deuxième position, fait partie du dispositif de verrouillage (43).

4. Serrure selon la revendication 3, **caractérisée en ce que** l'élément de verrouillage (50) est actionnable par un électroaimant (48).

5. Serrure selon la revendication 3 ou la revendication 4, **caractérisée en ce que** l'élément de verrouillage (50) est un tiroir de blocage avec sens du mouvement en travers du sens du mouvement du pêne dormant de secours (45).

6. Serrure selon l'une quelconque des revendications 2 à 5, **caractérisée en ce que** le pêne dormant de secours (45) engrène avec un entraîneur (34), et **en ce que** l'entraîneur (34) peut être couplé à une partie d'actionnement (10) logée dans le boîtier de serrure (1) et qui est actionnable par la commande électrique (13).

7. Serrure selon la revendication 6, **caractérisée par** un élément d'entraînement (35) pouvant être couplé par forme à la partie d'actionnement (10) et disposé de manière élastique sur l'entraîneur (34).

8. Serrure selon l'une quelconque des revendications 3 à 5, **caractérisée en ce que** l'organe de fermeture (39) est muni d'un élément de sécurité de fermeture (52) anti-retrait anticipé de la clé, et **en ce que** l'élément de sécurité de fermeture (52) peut être couplé à l'élément de verrouillage (50) via un organe de transmission mécanique au sens d'un verrouillage du déverrouillage de secours (33).

9. Serrure selon l'une quelconque des revendications précédentes, **caractérisée par** un palpeur électrique (42) destiné à détecter un actionnement de l'organe de fermeture (39).

10. Serrure selon l'une quelconque des revendications précédentes qui présente en outre :
- un élément de verrouillage (8) actionnable d'une position de fermeture en une position de fermeture finale, logé dans le boîtier de serrure (1) et qui bloque la serrure contre toute ouverture dans la position de fermeture,
- une partie d'actionnement (10) logée dans le boîtier de serrure (1) qui est actionnable par la commande électrique (13) sur deux zones de mouvement,
- un premier dispositif de couplage (17) qui couple la partie d'actionnement (10) à l'élément de verrouillage (8) dans sa première zone de mouvement et
- un second dispositif de couplage (17a) qui couple la partie d'actionnement (10) au pêne dormant (4) dans sa seconde zone de mouvement.

11. Serrure selon la revendication 10, **caractérisée en ce que** l'élément de verrouillage (8) agit sur le pêne dormant (4), l'élément de verrouillage (8) bloquant le pêne dormant (4) contre toute ouverture dans la position de fermeture et le débloque dans une position de fermeture finale.

12. Serrure selon la revendication 10 ou la revendication 11, **caractérisée en ce que** le déverrouillage de secours (32) peut être couplé à la partie d'actionnement (19) au moyen de l'organe de fermeture (39).

13. Serrure selon l'une quelconque des revendications 10 à 12, **caractérisée en ce que** celle-ci est raccordée à une unité de commande et de contrôle centrale pour la mise en marche et l'arrêt de la commande électrique (13), ainsi que pour l'actionnement électrique du dispositif de verrouillage (43), d'autres serrures du même type pouvant être raccordées à ladite unité de commande et de contrôle centrale.

14. Serrure selon l'une quelconque des revendications 10 à 13, **caractérisée en ce que** celle-ci est munie d'un cylindre profilé (27) intégré dans le boîtier de serrure (1) pour la mise en marche et l'arrêt de la commande électrique (13).

15. Serrure selon l'une quelconque des revendications 13 à 14, **caractérisée par** des condensateurs de puissance (48) disposés dans le boîtier de serrure (1) et destinés à la préparation d'énergie électrique ou d'énergie électrique supplémentaire pour la commande (13) ainsi que pour l'actionnement électrique du dispositif de verrouillage.

16. Serrure selon l'une quelconque des revendications 10 à 15, **caractérisée en ce que** le premier dispositif de couplage (17) présente deux sections de telle sorte que dans la première section, l'élément de verrouillage (8) suit le mouvement de la partie d'actionnement (10), tandis que dans la seconde section, l'élément de verrouillage (8) demeure dans sa position, la première section étant celle qui est parcourue en premier lieu en partant de la position de fermeture de l'élément de verrouillage (8), et **en ce que** le second dispositif de couplage (17a) présente deux sections de telle sorte que dans la première section, le pêne dormant (4) demeure dans sa position, tandis que dans la seconde section, le pêne dormant (4) suit le mouvement de la partie d'actionnement (10), la première section étant celle qui est parcourue en premier lieu en partant de la position bloquée du pêne dormant (4).

17. Serrure selon l'une quelconque des revendications 10 à 16, **caractérisée en ce qu'**en renonçant à un pêne séparé, le pêne dormant (4) est en même temps le pêne de la serrure et il est muni d'une inclinaison de pêne (6) à son extrémité sortant du boîtier de serrure (1).
